# DEMANDE DE BREVET EUROPEEN

(11) **EP 0 086 169 A1**
(43) Date de publication de la demande: **17.08.1983**
(21) Numéro de dépôt: 83430004.8
(22) Date de dépôt: 04.02.1983
(51) Int. Cl.: E05D 5/02, E05D 5/04, E06B 9/04

(54) **Penture de sécurité pour des panneaux de volet ou autres fermetures analogues comportant des écrous ou des tiges intégrés**

(30) Priorité: 05.02.1982 FR 8202127
(71) Demandeur: TORDO BELGRANO Société anonyme:, F-06690 Tourrette Levens (FR)
(72) Inventeur: Belgrano, Gilbert, F-06690 Tourrette Levens (FR); Tordo, Louis, F-06690 Tourrette Levens (FR)
(74) Mandataire: Hautier, Jean-Louis

(57) **Abrégé**

L'invention a pour objet une penture de sécurité pour des panneaux ou volet ou autres fermetures analogues.

Elle comporte un ou plusieurs moyens de fixation (3, 5 et 7) intégrés à ladite penture (1), ledit moyen de fixation pouvant s'encastrer dans des trous (9) prévus à cet effet, lesdits moyens de fixation (3, 5 et 7 peuvent être verrouillés par des moyens de verrouillage (4, 6 et 8). Les moyens de fixations (3. 5 et 7) sont fixés et intégrés à la penture par soudure. Les moyens de verrouillage (4, 6 et 8) des moyens de fixation (3 et 5) sont des vis (4 et 6) et des écrous (8).

L'invention s'applique aux fermetures.

## Description

L'invention a pour objet une penture de sécurité pour des panneaux de volet, ou autres fermetures analogues.

Les pentures actuelles comportent des trous. Les boulons de ces pentures sont donc apparents. Ils peuvent donc être démontés de l'extérieur, par exemple par des cambrioleurs. Lors de l'empilage du transport traditionnel, les pentures sont percées d'un trou rond ou carré et les fabricants de volets ou les menuisiers posent des vis ou des boulons, soit par vissage dans le bois, ce qui permet le démontage par l'extérieur, soit en perçant de part en part, ce qui implique dans ce cas la pose d'un écrou de l'autre côté. Dans tous les cas, la tête du boulon reste apparente. Dans le cas où le boulon traverse le bois, de part en part, il y a toujours un risque de patinage de la tête au moment du blocage de l'écrou ou bien le boulon risque de tomber quand le volet est retourné au moment du blocage de l'écrou.

La penture de sécurité selon l'invention ne comporte pas de trous. Il n'y a pas de boulon apparent, pas de point de rouille. Le montage de la penture sur le volet et le perçage des panneaux de volet peuvent être effectués automatiquement. Un moyen permet de compenser le jeu qui peut exister entre le volet et la penture.

A cet effet, la penture selon l'invention comporte un moyen de fixation intégré, ledit moyen peut s'encastrer dans le panneau du volet où il est bloqué par un moyen de verrouillage. Ledit moyen de fixation est un écrou ou une tige filetée soudé sur la penture. Ledit moyen de verrouillage est une vis ou un écrou. La vis de verrouillage peut comporter un épaulement qui permet le centrage et la compensation du jeu dans ledit trou. Enfin, l'écrou de verrouillage est conique.

Les dessins donnés à titre d'exemple indicatif et non limitatif permettront aisément de comprendre l'invention. Ils représentent des modes de réalisation préférés selon l'invention.

La figure 1 est une vue en coupe, vue de dessus d'une penture montée sur un volet avec différents moyens de fixation intégrés et différents moyens de verrouillage ; la figure 2 est une vue de côté, du côté penture, de la figure 1 ; la figure 3 est une vue en coupe, vue en détail, selon l'axe III-III représenté dans la figure 1 ; la figure 4 est une vue en coupe, vue en détail selon l'axe IV-IV représenté dans la figure 1 ; la figure 5 est une vue en coupe, vue en détail selon l'axe V-V représenté dans la figure 1.

Comme on peut le constater sur les figures, la penture 1 ne comporte pas de trous. Ladite penture comporte, par contre, des moyens de fixations 3, 5 et 7 qui sont respectivement des écrous 3 et 5 et une tige filetée 7. Ces moyens de fixation 3, 5 et 7 sont fixés sur la penture 1 par soudure. Bien entendu, dans la figure 1 les trois types de fixation sont représentés en réalité et pour simplification; une même penture comporte un seul type de moyen de fixation 3, 5 ou 7 et un seul type de moyen de verrouillage 4, 6 et 8. Les vis 4, 6 et 8 ont une tête fraisée ou bombée de manière à ne pas marquer le bois 2 lorsque l'on empile les volets les uns sur les autres.

Dans le cas de la figure 3, le perçage du bois 2 se fait avec une mèche à étage. La vis utilisée 4 est une vis ordinaire. L'écrou 3 soudé sur la penture 1 est encastré dans le bois et permet de compenser le jeu qui pourrait y avoir avec les trous de vis ou de boulons traditionnels. L'écrou 3 peut être conique.

Dans la figure 4, le bois 2 est percé d'un trou cylindrique 9. La vis 6 possède un épaulemnt 10 qui permet le centrage et la compensation du jeu dans le trou 9. L'écrou 5 peut être conique.

Dans la figure 5, c'est le goujon fileté 7 qui est soudé sur la penture 1. La penture 1 peut être posée avec le noeud vers le bois comme sur le dessin ou vers l'extérieur. Le bois 2 peut être percé d'un trou lisse ou d'un trou à étage 11 ; dans ce cas, c'est l'écrou 8 qui fait compensation du jeu.

## Revendications

1. Penture de sécurité pour des panneaux de volet, ou autres fermetures analogues caractérisée par le fait qu'elle comporte un ou plusieurs moyens de fixation (3,5 et 7) intégrés à ladite penture (1), ledit moyen de fixation pouvant s'encastrer dans des trous (9) prévu à cet effet dans le panneau (2), lesdits moyens de fixation (3,5 et 7) peuvent être verrouillés par des moyens de verrouillage (4,6 et 8).

2. Penture de sécurité pour des panneaux de volet, ou autres fermetures analogues selon la revendication 1 caractérisée par le fait que le moyen de fixation est un écrou (3 ou 5).

3. Penture de sécurité pour des panneaux de volet, ou autres fermetures analogues selon la revendication 1 caractérisée par le fait que le moyen de fixation est une tige filetée (7).

4. Penture de sécurité pour des panneaux de volet, ou autres fermetures analogues selon l'une quelonque des revendications 1, 2 ou 3 caractérisée par le fait que les moyens de fixation (3, 5 et 7) sont fixés et intégrés à la penture par soudure.

5. Penture de sécurité pour des panneaux de volet, ou autres fermetures analogues selon la revendication 1 caractérisée par le fait que les moyens de verrouillage (4, 6 et 8) des moyens de fixation (3 et 5) sont des vis (4 et 6).

6. Penture de sécurité pour des panneaux de volet, ou autres fermetures analogues selon la revendication 1 caractérisée par le fait que les moyens de verrouillage (8) des moyens de fixation (7) sont des écrous (8).

7. Penture de sécurité pour des panneaux de volet, ou autres fermetures analogues selon l'une quelconque des revendications 1 ou 5 caractérisée par le fait que le bois (2) du panneau est percé d'un trou cylindrique (9) et que la vis (6) comporte un épaulement (10) qui permet le centrage et la compensation du jeu dans ledit trou (9).

8. Penture de sécurité pour des panneaux de volet, ou autres fermetures analogues selon la revendication 1 caractérisée par le fait que le trou (9) peut comporter un étage (11) de manière à ce que ce soit l'écrou (8) qui compense le jeu.
